# FASCICULE DE BREVET EUROPEEN

(11) **EP 1 070 795 B1**
(45) Date de publication et mention de la délivrance du brevet: **23.01.2013**
(21) Numéro de dépôt: 00402106.9
(22) Date de dépôt: 21.07.2000
(51) Int. Cl.: E03C 1/33

(54) **Dispositif de fixation d'un élément encastrable dans une ouverture d'emplacement d'une plaque de support**
Befestigungsvorrichtung für ein in einer Öffnung einer Unterstützungsplatte eingebautes Element
Attaching device for an element embedded in an opening of a retaining surface

(30) Priorité: 23.07.1999 FR 9909611
(43) Date de publication de la demande: 24.01.2001
(73) Titulaire: Lisi Automotive Rapid, 95650 Puiseux Pontoise (FR); THIELMANN AG KOMMANDITGESELLSCHAFT, 35708 Haiger (DE)
(72) Inventeur: Leon, Jean-Pierre, René, 78800 Houilles (FR); Demel, Otto, 69124 Heidelberg (DE); Rücker, Heinz, 35649 Bischoffen (DE)
(74) Mandataire: Berger, Helmut

(56) Documents cités:
- EP-A- 0 101 949
- DE-C- 4 411 985
- US-A- 3 034 144
- US-A- 3 128 479
- US-A- 4 016 608

## Description

L'invention concerne un dispositif de fixation d'un élément encastrable du type décrit dans le préambule de la revendication 1.

Un dispositif de fixation est connu par le document DE 44 11985. Dans ce dispositif la pression de serrage est exclusivement déterminée par la force qui est produite par l'ouverture de la partie en forme d'arc lorsque les extrémités libres des agrafes sont poussées sous la plaque de support. Pour obtenir une pression de serrage ou d'appui suffisante, l'élargissement de l'arc doit être relativement important, ce qui nécessite l'utilisation d'une bride de préhension supplémentaire.

A cet inconvénient s'ajoute que la pression de serrage ou d'appui n'est pas réglable.

La présente invention a pour but de proposer un dispositif de fixation du type sus-mentionné, qui pallie les inconvénients qui viennent d'être énoncés, permettant aussi de raccorder facilement et rapidement un élément encastrable dans une plaque de travail.

Pour atteindre ce but, le dispositif de fixation selon l'invention comporte les caractéristiques qui sont énoncées dans la partie caractérisante de la revendication 1.

L'utilisation d'une vis pour déformer une partie d'agrafe en forme d'un arc d'un dispositif de fixation d'un élément encastrable est certes déjà connue par le brevet US N° 3 034 144. Mais, cette agrafe est configurée pour prendre appui dans plusieurs points entre ces deux extrémités à la fois sur l'élément encastrable et sur le bord de l'ouverture d'emplacement de la plaque de support. Cette agrafe se distingue fondamentalement de l'agrafe selon l'invention, aussi bien dans sa forme que dans son fonctionnement. Elle est difficile à positionner dans l'espace entre l'élément encastrable et la plaque de support après la mise en place de l'élément dans cette plaque.

Le document US 3034144 est conforme au préambule de la revendication 1.

Le brevet US N° 4 016 608 décrit également un dispositif de fixation d'un élément encastrable dans une plaque de support, qui comporte une agrafe de fixation coopérant avec une vis de serrage d'une partie en forme d'un arc de la vis, mais cette dernière prend appui sur l'élément encastrable et l'agrafe ne vient pas en prise sous la plaque de support par une extrémité, mais vient en appui par sa partie arquée contre cette plaque, sous l'effet de la vis. Ce dispositif de fixation est fondamentalement différent du dispositif selon l'invention.

L'invention sera mieux comprise et d'autres buts, caractéristiques, détails et avantages de celle-ci apparaîtront plus clairement dans la description explicative qui va suivre faite en référence aux dessins schématiques annexés donnent uniquement à titre d'exemple illustrant deux modes de réalisation de l'invention.
La figure 1 est une vue latérale schématique d'un dispositif de fixation dans sa position de repos.
La figure 2 montre le dispositif de fixation de la figure 1 dans sa position de travail.
La figure 3 est une vue schématique d'une agrafe de retenue selon l'invention.

Sur les figures 1 et 2, le numéro de référence 1 désigne une agrafe de retenue, pour la fixation d'un élément encastrable 2 dont seulement le bord est représenté, dans l'ouverture d'emplacement 3 d'une plaque de support 4. L'élément encastrable 2, qui pourrait être par exemple une cuvette d'évier, une cuvette d'égouttage ou une plaque chauffante, repose par son bord 5 recourbé sur la bordure 6 de l'ouverture d'emplacement.

L'extrémité 7 du bord recourbé 5 fait saillie dans l'ouverture d'emplacement 3 et est repliée vers le haut pour permettre un accrochage des agrafes de retenue 1. L'extrémité 7 pourrait aussi être formée par une pièce fixée à un bord plan. Plusieurs agrafes sont réparties autour de la périphérie de l'élément encastrable.

Une agrafe de retenue 1 comporte une première branche essentiellement rectiligne 9 pour la fixation de l'agrafe à l'élément encastrable 3, une deuxième branche 10 pour la fixation à la plaque de support et une partie en forme d'un arc 12, située entre les deux branches 9 et 10. L'agrafe de retenue est réalisée, de préférence, en acier feuillard pour ressorts ou en matière plastique.

La branche 9 est recourbée à son extrémité libre pour la formation d'un crochet 14. Ce crochet permet l'accrochage de l'agrafe sur le bord libre 7 recourbé vers le haut de l'élément encastrable. La seconde branche 10 vient en prise, pour la fixation de l'agrafe à la plaque de support 4, sous la bordure de la face inférieure 15 de l'ouverture d'emplacement 4, comme cela ressort de la figure 2. Le bord libre de la branche 10 est recourbé de façon sensiblement rectangulaire vers l'intérieur pour la formation d'une griffe 11 pour la pénétration dans la plaque 4. La griffe peut être pourvue de dents.

La partie en forme d'arc 12 entre les branches 9 et 10 permet une déformation élastique de l'agrafe pour que celle-ci puisse être amenée à pivoter de sa position de repos représentée sur la figure 1 dans sa position de travail selon la figure 2, dans laquelle la branche 10 vient en prise sous la plaque de support 4.

La largeur d'ouverture de l'arc 12 et ainsi la pression avec laquelle la branche 10 est en appui sur la face inférieure 15 de la plaque de support 4 est réglable par une vis 16. Cette vis traverse l'agrafe dans la zone d'entrée de l'arc 12. Elle s'appuie par sa tête 17 sur la face extérieure de la zone d'entrée inférieure 18 de l'arc 12 et engrène un filetage 19 pratiqué dans la zone d'entrée supérieure 20 de l'arc. Dans la zone inférieure 18 est seulement prévu un trou de passage 21. Pour que la tête 17 de la vis ne fasse pas saillie à l'état monté de l'élément encastrable 2 au-delà de l'agrafe vers le bas, la zone de transition 22 de l'arc 12 vers la branche 10 est recourbée quelque peu vers le bas et ainsi déformée en S. Pour assurer un bon appui de la tête de vis 17, la zone autour du trou de passage 21 est plane.

Pour la fixation de l'élément 2 dans l'ouverture d'emplacement 3 de la plaque de support 4, on accroche librement un nombre approprié d'agrafes de retenue en les répartissant autour de la périphérie de l'élément encastrable, au bord recourbé 7 comme on le voit sur la figure 1. La partie arquée 12 des agrafes est ouverte par la vis 16 de façon que les agrafes puissent être amenées à pivoter sans utilisation d'une bride de préhension de leur position de repos selon la figure 1 dans la position de travail représentée sur la figure 2, dans laquelle la branche 10 vient en prise sous la face intérieure 15 de la plaque de support 4. A cette fin l'arc peut être élargi de façon que seulement une force relativement faible pouvant être exécutée manuellement suffise. Pour permettre l'ouverture de l'arc, la vis 16 est réglée de façon que sa tête 17 se trouve à une distance de la surface d'appui, nécessaire pour l'élargissement de l'arc. Après le pivotement des agrafes dans la position de travail, avec appui des griffes 11 sur la face inférieure 15 de la plaque 4, les vis 16 sont serrées jusqu'à ce que la pression de serrage souhaitée soit atteinte. Il est également possible, selon le mode de réalisation représenté sur la figure 1 en traits interrompus, de permettre à l'arc 12 de s'élargir jusqu'à ce que l'agrafe puisse être amenée à pivoter dans sa position de travail selon la figure 2 sans déformation manuelle.

Grâce aux vis 16 la pression de serrage des agrafes peut être réglée à la valeur souhaitée, malgré certaines différences d'épaisseur des plaques de support.

La figure 3 montre une agrafe de retenue selon l'invention, dont l'extrémité libre de la branche 10 est recourbée vers l'extérieur en 23 pour former une rampe inclinée qui est configurée de façon que l'arête inférieure 24 de l'ouverture d'emplacement vienne en appui sur cette rampe lors du pivotement des agrafes dans la position de fixation. L'arc 12 est élargi par le coulissement sur l'arête 24 sous l'effet de la force de pivotement. La face supérieure de la branche 10 peut être pourvue de dents 25 pour obtenir un effet d'ancrage des branches 10 dans la face inférieure de la plaque de support.

Dans le mode de réalisation selon les figures 1 à 3, l'extrémité supérieure de la branche 9 est réalisée sous forme d'un crochet. Dans le cadre de l'invention la fixation de l'agrafe à l'élément encastrable peut aussi être réalisée sous toute autre forme appropriée.

Les agrafes de retenue selon l'invention simplifient, essentiellement grâce aux vis 16, le montage d'un élément encastrable dans une plaque de travail tout en permettant une adaptation à différentes épaisseurs des plaques.

Le dispositif selon l'invention procure de nombreux avantages. Ainsi, dans le cas de l'invention il n'y a pas de risque que l'agrafe puisse se dégager lors d'un déplacement latéral éventuel de l'élément encastrable dans l'ouverture de la plaque de support. Un autre avantage important réside dans le fait que l'agrafe ne fait saillie vers le bas au-delà de la surface inférieure de l'élément encastrable que d'une distance correspondant à son épaisseuur.

Il est à noter que le mode de réalisation de l'invention décrit à la page 3, lignes 23-27 et représenté aux figures 1 et 2 n'est pas couvert par les revendications, mais est utile à la compréhension de l'invention.

## Revendications

1. Dispositif de fixation d'un élément encastrable qui peut être monté dans l'ouverture d'emplacement (3) d'une plaque de support (4), et repose par son bord (5) sur la face supérieure (6) de celle-ci, par au moins une agrafe de retenue (1), destinée à fixer l'élément encastrable (2) à ce bord (6), cette agrafe de retenue (1) comportant une première branche (9) dont l'extrémité (14) est susceptible d'être fixée de façon pivotante à l'élément encastrable (2), une deuxième branche libre (10) dont l'extrémité (23) est destinée à venir en prise sous la face inférieure (15) de la plaque de support (4), avec une certaine pression de serrage et, entre les deux branches (9, 10), une partie élastiquement déformable (12) en forme d'un arc, l'agrafe étant susceptible de pivoter d'une position désengagée de la plaque de support dans sa position de travail appliquée sous cette plaque, l'ouverture d'emplacement (3) comprenant une arête inférieure (24), ledit dispositif comprenant ladite agrafe de retenue (1), l'agrafe de retenue comportant des moyens pour le réglage de la pression de serrage par déformation de la partie en forme d'un arc, **caractérisé en ce que** l'extrémité libre (23) de la seconde branche (10) est recourbée vers l'extérieur pour former une rampe de glissage de ladite branche lors du pivotement de l'agrafe dans sa position de fixation lorsqu'elle vient en contact avec l'arête inférieure (24) de l'ouverture d'emplacement (3).

2. Dispositif selon la revendication 1, **caractérisé en ce que** la surface supérieure de la seconde branche (10) est pourvue de dents (25) pour obtenir un effet d'ancrage de ladite seconde branche (10) dans la face inférieure (15) de la plaque de support (4), ces dents étant inclinées dans la direction contraire au sens de glissage de ladite seconde branche (10) sur ladite face inférieure (15).

3. Dispositif selon l'une des revendications 1 ou 2, **caractérisé en ce qu'**il comprend une vis (16) qui traverse l'agrafe au niveau de l'ouverture de l'arc (12) en étant supportée par celle-ci, de façon à constituer un moyen de rétrécissement de l'arc pour assurer un serrage de la seconde branche (10) contre la surface inférieure (15) de la plaque de support (4).

4. Dispositif selon la revendication 3, **caractérisé en ce que** la vis (16) prend appui par sa tête (17) sur la face extérieure (18) d'une zone d'extrémité de l'arc (20) et est engagée dans un filetage (19) qui est prévu dans l'autre zone d'extrémité (20) de l'arc.

## Claims

1. A device for attaching a flush-fittable element, which may be mounted in the aperture (3) for placing a supporting plate (4), and rests with its edge (5) on the upper face (6) of the latter, with at least one retaining staple (1), intended to attach the flush-fittable element (2) to this edge (6), this retaining staple (1) including a first branch (9), the end (14) of which may be pivotally attached to the flush-fittable element (2), a second free branch (10), the end (23) of which is intended to engage under the lower face (15) of the supporting plate (4), with a certain tightening pressure and, between both branches (9, 10), a bow-shaped elastically deformable portion (12), the staple being able to pivot from a disengaged position from the supporting plate into its working position applied under this plate, the place aperture (3) comprising a lower edge (24), said device comprising said retaining staple (1), the retaining staple including means for adjusting the tightening pressure by deformation of the bow-shaped portion, **characterized in that** the free end (23) of the second branch (10) is curved outwards in order to form a ramp for sliding said branch during the pivoting of the staple into its attachment position when it comes into contact with the lower edge (24) of the place aperture (3).

2. The device according to claim 1, **characterized in that** the upper surface of the second branch (10) is provided with teeth (25) in order to obtain an anchoring effect of said second branch (10) in the lower face (15) of the supporting plate (4), these teeth being tilted in the direction opposite to the direction of sliding of said second branch (10) on said lower face (15).

3. The device according to one of claims 1 or 2, **characterized in that** it comprises a screw (16) which crosses the staple at the opening of the bow (12) by being supported by the latter, so as to form a means for shrinking the bow in order to ensure tightening of the second branch (10) against the lower surface (15) of the supporting plate (4).

4. The device according to claim 3, **characterized in that** the screw (16) is supported by its head (17) on the outer face (18) of an end area of the bow (20) and is engaged into a threading (19) which is provided in the other end area (20) of the bow.

## Patentansprüche

1. Befestigungsvorrichtung für ein einbaubares Element, das in einer Platzierungsöffnung (3) einer Unterstützungsplatte (4) einbaubar ist und mit seinem Rand (5) auf der oberen Seite (6) derselben durch mindestens eine Halteklammer (1) aufliegt, die dazu bestimmt ist, das einbaubare Element (2) an diesem Rand (6) zu befestigen, wobei diese Halteklammer (1) einen ersten Arm (9), dessen Ende (14) imstande ist, schwenkbar am einbaubaren Element (2) befestigt zu sein, ein zweites freies Ende (10), dessen Ende (23) dazu bestimmt ist, unter der Unterseite (15) der Unterstützungsplatte (4) mit einem bestimmten Spanndruck einzugreifen und zwischen den zwei Armen (9, 10) einen in Form eines Bogens elastisch verformbaren Abschnitt (12) aufweist, wobei die Klammer imstande ist, von einer von der Unterstützungsplatte gelösten Stellung in ihre unter dieser Platte anliegende Arbeitsstellung zu schwenken, wobei die Platzierungsöffnung (3) eine untere Kante (24) umfasst, wobei die Vorrichtung die Halteklammer (1) umfasst, wobei die Halteklammer Mittel für die Regulierung des Spanndrucks durch Verformen des bogenförmigen Abschnitts aufweist, **dadurch gekennzeichnet, dass** das freie Ende (23) des zweiten Arms (10) nach außen gebogen ist, um eine Gleitrampe des Arms beim Schwenken der Klammer in ihre Befestigungsstellung zu bilden, wenn sie mit der unteren Kante (24) der Platzierungsöffnung (3) in Kontakt kommt.

2. Vorrichtung nach Anspruch 1, **dadurch gekennzeichnet, dass** die obere Fläche des zweiten Arms (10) mit Zähnen (25) ausgestattet ist, um einen Verankerungseffekt des zweiten Arms (10) in der Unterseite (15) der Unterstützungsplatte (4) zu erhalten, wobei diese Zähne in die entgegengesetzte Richtung zur Gleitrichtung des zweiten Arms (10) auf der Unterseite (15) geneigt sind.

3. Vorrichtung nach einem der Ansprüche 1 oder 2, **dadurch gekennzeichnet, dass** sie eine Schraube (16) umfasst, die die Klammer auf Ebene der Öffnung des Bogens (12) durchquert, indem sie durch sie derart gestützt wird, dass ein Verengungsmittel des Bogens gebildet wird, um ein Spannen des zweiten Arms (10) gegen die untere Fläche (15) der Unterstützungsplatte (4) zu gewährleisten.

4. Vorrichtung nach Anspruch 3, **dadurch gekennzeichnet, dass** sich die Schraube (16) mit ihrem Kopf (17) auf der Außenseite (18) einer Endzone des Bogens (20) abstützt und in ein Gewinde (19) eingreift, das in der anderen Endzone (20) des Bogens vorgesehen ist.
